# EUROPÄISCHE PATENTSCHRIFT

(11) **EP 2 562 325 B1**
(45) Veröffentlichungstag und Bekanntmachung des Hinweises auf die Patenterteilung: **28.10.2015**
(21) Anmeldenummer: 11178262.9
(22) Anmeldetag: 22.08.2011
(51) Int. Cl.: E04F 13/08, E04B 1/76

(54) **Wärmedämmverbundsystem**
Thermal insulation composite system
Système de raccordement d'isolation thermique

(43) Veröffentlichungstag der Anmeldung: 27.02.2013
(73) Patentinhaber: Meffert AG Farbwerke, 55543 Bad Kreuznach (DE)
(72) Erfinder: Biebricher, Bernd, 73560 Böbingen (DE)
(74) Vertreter: Kodron, Felix

(56) Entgegenhaltungen:
- EP-A2- 1 111 289
- DE-A1-102007 058 773

## Beschreibung

Die Erfindung betrifft einen Systemstelldubel mit den Merkmalen des Oberbegriffs des Anspruchs 1 zur Befestigung von Dämmplatten eines Wärmedämmverbundsystems sowie ein Wärmedämmverbundsystem (WDVS).

Es ist aus dem Stand der Technik hinlänglich bekannt, Gebäudeaußenwände durch das Aufbringen von Wärmedämmverbundsystemen gegen Wärmeverlust zu Dämmen. Als Quelle für Veröffentlichungen von verschiedenen Wärmedämmverbundsystemen kann hierbei beispielsweise der entsprechende Fachverband (WDVS e.V.) genannt werden.

Derartige wärmedämmverbundsysteme sind in der Regel so aufgebaut, dass auf einem ein- oder mehrlagigen Dämmschichtsystem bestehend aus üblichen wärmedämmenden Materialien eine abschließende Putz- bzw. Deckschicht aufgebracht wird. Die auf der Wärmedämmung aufgebrachte Putzschicht bzw. Deckschicht hat hierbei die Aufgabe, die auch Außenputzen üblicherweise zukommt, nämlich eine Witterungsbeständigkeit zu Erreichen und gleichzeitig eine optisch ansprechende Oberfläche zu schaffen, die beispielsweise durch das Anlegen mit einer Fassadenfarbe gestaltet werden kann.

Hierbei ergibt sich allerdings in der Praxis das Problem, dass eine derartige Putz- bzw. Deckschicht auf einem stabilen und spannungsfreien Untergrund aufzubringen ist, da ansonsten durch nachträglich in die Deckschicht eingebrachte Spannungen Risse im Material entstehen können. Die üblichen Putz- und Deckschichten sind hierbei nur begrenzt in der Lage, Spannungen aus dem Trägermaterial aufzunehmen, ohne dass es zu Rissbildungen kommt. Quellen für derartige Spannungsbildungen können beispielsweise Aushärtungs- bzw. Trocknungsvorgänge sein, wodurch es zu einer Bewegung im Trägermaterial kommen kann. Gleiches kann auch durch temperaturabhängige Dehnungsvorgänge begründet sein sowie nach der Abkühlung eintretende Schrumpfungsprozesse, weshalb die Putz- bzw. Deckschicht hier ein gewisses Maß an Bewegung mitmachen muss.

Ein weiteres Problem kann dadurch entstehen, dass die eigentliche Wärmedämmschicht nicht so fest und stabil an der Gebäudeaußenwand befestigt ist, dass es innerhalb der Wärmedämmschicht zu Bewegungen kommen kann, die sich wiederum als Spannungen im Putz bemerkbar machen und somit zu Rissbildungen führen. Dieses Problem ist insbesondere dadurch gegeben, dass im Stand der Technik die Gebäudeaußenwände durch eine Zusammensetzung von Wärmedämmplatten belegt werden, die dann miteinander verbunden die eigentliche Wärmedämmschicht bilden. Diese Platten werden zwar mittels mechanischer und klebender Verbindung an der Gebäudeaußenwand befestigt, es kann aber dennoch zu Bewegungen der Platten zueinander bzw. zu Schüsselung von der Gebäudewand kommen.

Dies kann beispielsweise durch Sonneneinstrahlung und dementsprechende Wärmeeinflüsse oder andere Witterungseinflüsse begründet sein. Bei nicht völlig exakter Verarbeitung der Wärmedämmplatten kann es zudem zu Spaltbildungen kommen, die sich dann wiederum in Rissbildungen des Putzes auswirken. Die Wärmedämmplatten selbst können ebenfalls Verformungen unterliegen, beispielsweise bei Verwendung des Materials Polystyrol (EPS). Schließlich ist ebenfalls die Windeinwirkung auf die Gebäudefassade zu berücksichtigen, da durch die Einwirkung des Windes ebenfalls Bewegungen in die Dämmplattenbeschichtung übertragen werden können, wobei hier die Höhe der Gebäude zusätzlich einen Einflussfaktor für die Einwirkung der Windsogkräfte auf die Gebäudefassade sind.

Es ist zur Lösung dieser Problematik im Stand der Technik bereits verwirklicht, die Stosskanten der aneinander anliegenden Wärmedämmplatten in einem Stufenfalz-Prinzip oder Nut und Feder-Prinzip zu verlegen, so dass hier eine formschlüssige Verbindung der Dämmplatten im Stossbereich erfolgt. Diese Formverbindung bewirkt, dass in Querrichtung ein Abheben der Platten voneinander verhindert wird und gleichzeitig eine Spaltbildung vermieden wird, die eine Wärme- bzw. Kältebrücke verursachen könnte.

Allerdings ist nur durch die Stufenfalzverlegung oder die Nut und Feder Verlegung die Dämmplattenproblematik noch nicht abschließend zu lösen. Es wird daher in der Praxis in der Regel eine hohe Zahl von Befestigungsdübeln verwendet, die immer die Platten vollständig durchdringen und mit entsprechenden Schrauben in Dübel in den Gebäudeaußenwänden verankert sind. Alternativ können diese Verdübelungen auch in den Falzen der aneinander angesetzten Dämmplatten angeordnet sein.

Es ist hierbei jedoch eine höhere Anzahl von Dübeln pro m² erforderlich, um die entsprechenden Auflagen für die sichere Befestigung der Wärmedämmplatten an den Gebäudefassaden zu erfüllen, als dies bei herkömmlichen Systemen der Fall ist, bei welchen die Dübel durch den gesamten Dämmstoff getrieben sind um dann mit dem Untergrund verbunden zu werden. Bei einer Anbringung durch in den Falz gesetzte Dübel muß die Dübel-Anzahl je Quadratmeter um ein erhebliches höher kalkuliert werden, um die zur Zulassung des Befestiger-Produktes unabdingbaren Nachweise (Full-Through-Dübeldurchzugswerte) positiv erfüllen zu können.

Des Weiteren sind im Stand der Technik spezielle Putzsysteme bekannt, die beispielsweise durch mehrschichtige Putzsysteme oder auch durch speziellen dickschichtigen Putzaufbau versuchen, Rissbildungen im Putz zu vermeiden und so die Bewegungen in den Wärmedämmverbundsystemen im Putz kompensieren zu können.

Aus der Veröffentlichung EP 1111289 A2 ist ein Wärmedämmverbundsystem bekannt, welches aus einer Vielzahl von Wärmedämmplatten in einem Flächenverbund zusammengesetzt ist. Die Befestigung erfolgt hierbei durch Verklebungen und Verdübelungen an einer Außenwand eines Gebäudes. Im Bezug auf die Verdübelung ist hier offenbart, dass Schrauben mit Dübeltellern verwendet werden, die mit dem Dämmmaterial verbunden sind, wobei auch eine Verbindung dieser Dübelteller mit Dämmstoff-Verbindungsleisten offenbart ist.

Bei diesem unter dem Begriff des Schienensystems bekannten Wärmedämmverbundsystem sitzen die Dübelteller auf den Dämmstoff-Verbindungsleisten auf, woraus sich Nachteile dieser Konstruktion ergeben. Es ist zwar eine gute Krafteinleitung und Haltewirkung durch die Schrauben in Verbindung mit den Dübeltellern und Dämmstoff-Verbindungsleisten gewährleistet, gleichzeitig ergeben sich aber Probleme bei der Oberfläche der derart mit Dämmstoffplatten abgedeckten Fläche, da die Oberfläche des Wärmedämmverbundsystems durch eine Vielzahl von Leisten mit aufsitzenden Dübeltellern versehen ist, die bei einer weiteren Bearbeitung beispielsweise einem Aufbringen von Verputz abgedeckt werden müssen, was zu Unebenheiten im Putz oder einem unverhältnismäßig dicken Putzauftrag führen kann. Auch eine Rissbildung im Putz ist durch diese Anordnung wahrscheinlich.

Weiterhin ist hier nachteilig, dass die hier verwendeten Profildübel nicht durch den Dämmstoff geführt sind, sondern nur durch die Halteleiste des Systems. Es müssen daher zusätzlich weitere handelsübliche Dübel durch den Dämmstoff getrieben werden. Es werden also zweierlei unterschiedliche Dübel verwendet, was bereits eine Komplizierung bei der Verarbeitung bedeutet. Zudem werden noch Unebenheiten durch Unterlagsscheiben ausgeglichen, welche hinter der Profilkonstruktion sitzen und ein weiteres zu verbauendes Element darstellen.

In der DE 10 2007 058 773 A1 ist ein Systemstelldübel offenbart, dessen zentrale Funktion darin besteht, eine Einstellung des Abstandes zwischen einer Dämmstoffplatte und der Wand vorzunehmen, an der diese Dämmstoffplatte befestigt ist. Dies wird erreicht durch einen dübeltellerartigen Dämmstoffhalter, der über widerhakenförmige Anker sich im Dämmaterial verhakt und somit als Widerlager für die Schraubenführung dienen kann, so dass durch eine Bewegung der Schraube im Dübel im Ankergrund eine Heranführung und eine Distanzierung des Dämmmaterials zu diesem Ankergrund erreicht werden kann.

Auf diese Weise wird zwar erreicht, dass eine gute Ausrichtung der Wärmedämmplatten im Bezug auf den Ankergrund vorgenommen werden kann, allerdings bleibt nachteilig, dass durch diese Systemstelldübel weder eine sichere Verbindung der einzelnen Dämmplatten im Wärmedämmverbundsystem untereinander, noch eine Reduzierung der zahl der erforderlichen Befestigungsdübel auf die Fläche des Wärmedämmsystems hin gerechnet erreicht werden kann.

Vor diesem Hintergrund ist es die Aufgabe der vorliegenden Erfindung, einen Systemstelldübel sowie ein aus einer Vielzahl von Wärmedämplatten zusammengesetztes Wärmedämmverbundsystem so zu verbessern, dass eine sichere Verbindung der einzelnen Plattenelemente untereinander sowie des Wärmedämmverbundsystems an der Gebäudefassade mit einer möglichst geringen Zahl von Befestigungsdübeln erreicht werden kann.

Erreicht wird dies nach der Erfindung durch einen erfindungsgemäßen Systemstelldübel mit den Merkmalen des Hauptanspruchs sowie ein Wärmedämmverbundsystem.

Die Unteransprüche haben vorteilhafte Gestaltungen der Erfindung zum Gegenstand.

Der Grundgedanke hierbei ist es, den im Stand der Technik punktuell ansetzenden Befestigungsdübel durch ein Zusammenwirken mit einem sich großflächiger über dem Dämmplattenkörper erstreckendem Haltekörper so zu verbessern, dass eine Kraftwirkung auf eine größere Fläche der Dämmplatte realisiert werden kann. Dies hat den Vorteil, dass es nicht zu den charakteristischen kleinflächigen trichterförmigen Ausbrechungen aus dem Dämmmaterial in einer ringförmigen Anordnung um den Dübelkopf kommen kann, da durch die Verbindung des Dübelkopfes mit dem großflächigeren Haltekörper bei einer Zugkrafteinwirkung auf die Dämmplatte diese nicht nur in punktuellen Bereichen belastet wird, sondern über den Haltekörper eine größere Verteilung der auf die Dämmplatte wirkenden Kräfte erreicht wird.

Auf diese Weise ist es möglich, mit nur beispielsweise einem Systemstelldübel in Kombination mit einem großflächigeren Haltekörper eine Dämmplatte sicher an der Fassade zu befestigen. Hierbei wird zudem zwischen der Fassade und der Dämmplatte eine Klebeschicht wie im Stand der Technik bekannt aufgetragen, allerdings mit dem Unterschied, dass der Systemkleber erst nach der eigentlichen mechanischen Systembefestigung, hinter den Dämmstoff eingebracht wird.

Kernpunkt des erfindungsgemäßen Wärmedämmverbundsystems ist hierbei ein neuartiger Systemstelldübel, der zum einen die Verbindung zwischen den Dämmplatten und dem Trägeruntergrund, das heißt der Fassade eines Gebäudes bewirkt. Hierbei soll der Systemstelldübel bei dieser Funktion ermöglichen, eine exakte lotrechte Ausrichtung der Dämmplatten in der Ebene parallel zur Fassade dadurch zu ermöglichen, dass der in die Dämmplatte versenkte Dübelteller dergestalt in der Dämmplatte fixiert ist, dass er als Widerlager für die Ausrichtung der Dämmplatte durch das Ein- und Ausdrehen der eigentlichen Stellschraube dienen kann.

Dies wird vom System so erreicht, dass der Systemstelldübel die Komponenten des eigentlichen Kunststoffdübels umfasst, der in eine entsprechende Bohrung im Untergrund der Gebäudefassade fest versenkt wird und als Führung für den Dübelteller dient. In diesem Dübel wird nun die Stellschraube eingeschraubt, die eine definierte Länge aufweisen muss im Bezug auf den Anbringungsort im Dammmaterial, die Dämmmaterialstärke sowie die Zwischenschicht zwischen Dämmmaterial und Untergrund bzw. Gebäudefassade, was abhängig ist von dem Gebäude und den eventuell auszugleichenden Vertikalabweichungen sowie von der Dicke der verwendeten Klebeschicht zwischen Dämmmaterial und Gebäudefassade.

Um nun die Stellschraube durch das elastische Dämmmaterial hindurch zu führen und gleichzeitig dafür zu sorgen, dass diese Stellschraube einen sicheren Halt an diesem Dämmmaterial findet, ist am Kopf der Stellschraube ein Dübelteller angeordnet. Es handelt sich hierbei um einen größer als üblich ausgebildeten tellerförmigen Körper, in dessen Mitte eine versenkte Aussparung (Drehkammer) zur Aufnahme der Stellschraube angeordnet ist.

Unterhalb dieser Tellerebene weist dieser Dübelteller einen Fortsatz auf, der in unterschiedlichen Gestaltungen den Zweck erreichen soll, sich im Dämmmaterial sicher zu verankern, so dass der Dübelteller plan aufliegend auf der nach außen weisenden Seite der Dämmplatte zum Anliegen kommt. Durch die versenkte Aussparung im Dübelteller (Drehkammer) kann nun die Stellschraube durch das durchbohrte Dämmmaterial in den gesetzten Wanddübel hineingeschraubt werden.

Es ist hierbei erfindungsgemäß vorgesehen, das nach Einführen der Stellschraube in die versenkte Aussparung (Drehkammer) des Dübeltellers sowie Einschrauben der Stellschraube in den im Untergrund angeordneten Dübel ein im Bereich des Schraubenkopfes der Stellschraube durchbrochenes Verschlussendstück in den Dübelteller eingesetzt wird, welches gleichzeitig die Drehkammer verschließt und somit gewährleistet, dass, sollte die Stellschraube sich vom Untergrund entfernend herausgeschraubt werden, der Schraubenkopf gegen das Verschlussendstück drückt, und somit die gesamte Dämmplatte von der zu dämmenden Wand hinfort gedrückt wird. Dieses Verschlussendstück kann hierbei beispielsweise aufgeschraubt oder aufgeklipst werden und somit eine feste Verbindung mit dem Dübelteller eingehen, wobei die Durchbrechung dieses Verschlussendstücks bewirkt, dass die Werkzeugaufnahme, bspw. ein Kreuzschlitz oder Torx, im Kopf der Stellschraube weiterhin für ein Werkzeug erreichbar ist.

Durch dieses Verschlussendstück wird somit ein Widerlager am Dübelteller geschaffen, so dass durch Einschrauben der Stellschraube die insbesondere durch das Herausschrauben der Stellschraube aus dem im Untergrund verankerten Dübel die Ausrichtung der Dämmplatte in der Vertikalen vorgenommen werden kann, da der Kopf der Stellschraube nun wie in einem Lager im Dübelteller geführt wird und somit durch Hereinschrauben und Herausschrauben der Stellschraube aus dem Wanddübel ein verschieben des Dübeltellers in horizontaler Ebene bewirkt, was wiederum eine Abwinklung der eigentlichen Dämmplatte in Ihrer vertikalen Ausrichtung zur Folge hat, wodurch eine lotrechte oder fluchtgerechte Ausrichtung der Dämmplatte durch Ein- oder Ausdrehen der Stellschraube genau bestimmt werden kann.

Der Dübelteller kann aber auch so produziert werden, dass sich die Aufkantungen oder Spiralen nach dem Setzvorgang erst hinter dem Dämmstoff öffnen - also zwischen Untergrund und Dämmstoff - um so beim Zurückdrehen der Stellschraube den Systemstelldübel gegen die Klebeseite der Dämmplatte zu drücken, damit im Falle eines Herausdrehens der Stellschraube die Aufkantungen oder Spiralen den Dämmstoff vom Untergrund wegziehen.

Dies wird erreicht, indem am Systemstelldübelkopf oder am -dübelhals werkseitige Verklemmvorrichtungen mit Widerhaken angeordnet sind, welche sich beim Eindrehen der Stellschraube nach außen drücken und gleichzeitig im Dämmstoff verklemmen. Diese Variante würde dann zum Einsatz kommen, wenn z.B. durch den gesamten Dämmstoff der Befestiger zu führen sein müsste.

Der Systemstelldübel kann aber auch als weitere Systemstelldübel-Variante so produziert werden, dass auf der Rückseite des Dübeltellers eine oder mehrere lamellenartige und umlaufende oder widerhakenartige dreieckig versenkbare flexible Aufkantungen angeordnet sind, welche handelsübliche Unterlegscheiben oder Unterlegedisks für Dämmstoffbefestiger durch Aufklipsen aufnehmen können, wodurch eine stufenlose Justierung der Dämmstoffe zum Untergrund hin in Verbindung mit dem Verschlussendstück problemlos möglich wird.

Diese zuvor beschriebenen Systemstelldübel sind eingebettet in eine spezielle Gestaltung der Dämmstoffplatten, die über eine Stufenfalzverbindung an ihrem Stosskanten miteinander verbunden sind und dadurch einen formschlüssigen Verbund in der flächigen Ebene ergeben und insbesondere Rissbildungen entgegenwirken

Die Anordnung des Haltekörpers ist hierbei zweckmäßigeweise dort vorgesehen, wo beim Erfindungsgegenstand die Anordnung der Systemstelldübel vorgesehen ist. Das erfindungsgemäße Wärmedämmverbundsystem sieht hierbei eine Anordnung der Systemstelldübel in der Stufenfalz vor, wobei der Dübelteller dergestalt versenkt wird, dass ein planes Anliegen der nächsten Dämmplatte mit deren rotationssymetrischer ausgebildeter Stufenfalz möglich ist.

Es ist nun ein weiter Vorteil des erfindungsgemäßen Wärmedämmverbundsystems, dass hier die Dämmplatten nicht auf Ihrer nach außen weisenden geschlossenen Fläche den Systemstelldübel aufnehmen und somit von der Systemstellschraube auf ganzer Dicke durchdrungen werden müssen, was sehr lange Schrauben zur Folge hat. Vielmehr wird bei dieser Systemlösung der Systemstelldübel in der abgestuften Falz des Dämmmaterials angeordnet, was aus den späteren Zeichnungsbeschreibungen deutlich wird. Somit ist hier gewährleistet, dass die spätere Außenfläche des Wärmedämmverbundsystems keine Durchbrechungen bzw. Vorsprünge durch die Systemstelldübel ausweist und somit eine völlig plane Ebene bildet, was bei der späteren Aufbringung von Putz- Deckschichten deutlich Vorteile mit sich bringt. Zudem können kürzere Schrauben verwendet werden, was auf die Größe der zu befestigenden Flächen ein erheblicher Kostenfaktor ist.

Es ist ein weiterer wesentlicher Vorteil des vorliegenden Systems, dass der Dübelteller, der ja wie bereits ausgeführt fest im Dämmmaterial sitzt, nicht nur punktuell bzw. kleinflächig im Bezug auf die Größe des Dübeltellers eine Krafteinleitung in das Dämmmaterial beispielsweise bei einer Zugbewegung aufgrund von Winden an den Gebäudefassaden einleiten kann, sondern dass dieser Dübelteller in einer Kraftverbindung mit einem zusätzlichen, größerflächigen Haltekörper gebracht wird, beispielsweise einer Verbindungsleiste, die ebenfalls in der Stufenfalz-Verbindung zwischen den Stosskanten der Dämmplatten angeordnet ist.

Es ist hierbei eine zweckmäßige Lösung der Erfindung, dass ein derartiger Haltekörper in Form einer Verbindungsleiste in einer parallel zu Stosskante verlaufenden Nut im Dämmmaterial geführt wird. Hierbei kann diese Verbindungsleiste beispielsweise ein T-Profil aufweisen, wodurch ein T-Schenkel vertikal in der unteren Stosskante der Stufenfalz des Dämmmaterials in einer Nut geführt wird und ein zweiter Schenkel des T-förmigen Profils nach oben weisend in die darauf aufsitzende Stosskante des darüber angeordneten Dämmmaterials eingreift. Das heißt, dass auf diese Weise bereits durch das eingesetzte schienenförmige T-Profil eine Verbindung zwischen den beiden Stosskanten der Stufenfalzen erreicht wird, die eine plane Außenfläche sicherstellt.

Wird nun diese T-förmige Verbindungsleiste zusätzlich in Verbindung gebracht mit dem Dübelteller des Systemstelldübels, so werden bei einer Zugbelastung der Dämmplatte die auf der Dämmplatte angreifenden Kräfte entlang des Dämmstoff-Verbindungsleistenprofils über eine große Fläche der Dämmplatten verteilt. In der Praxis bedeutet das, dass es deutlich weniger Ausbrechungen an diesen Verbindungsstellen geben wird bzw. dass deutlich höhere Kräfte in diesem Bereich wirken können, bevor das Material nachgibt. Rechnerisch bewirkt dies, dass eine gleiche Zugbelastbarkeit durch Windkräfte an der gedämmten Fassade mit einer deutlich geringeren Anzahl an Systemstelldübeln erreicht werden kann, wenn diese Systemstelldübel zusätzlich mit den Dämmstoff-Verbindungsleisten in Verbindung stehen, die ebenfalls im oder am Dämmmaterial verlaufen.

Die Verbindung zwischen dem Dübelteller und beispielsweise der Verbindungsleiste kann hierbei grundsätzlich auf verschiedene Weise hergestellt werden. Eine vorteilhafte Bauform sieht hierbei vor, dass am Dübelteller selbst ein Fortsatz angeordnet ist, der in Verbindung mit der Verbindungsleiste gebracht wird. Es ist hierbei eine zweckmäßige Bauform vorgesehen, bei der der Dübelteller an diesem Fortsatz sich hakenförmig derart hinter der Verbindungsleiste anlegt, dass es bei einer Zugbewegung auf die Dämmplatten zu einer Krafteinleitung in diese Verbindungsleiste kommt durch das Hintergreifen des Fortsatzes am Dübelteller. Somit werden die Zugkräfte nicht nur kleinflächig im Bereich des Dübeltellers sondern auch auf die Fläche übertragen durch die Verbindungsleiste ins Dämmmaterial eingeleitet.

Alternativ zu diesem Profil kann aber auch der Dämmstoff werkseitig so angefertigt werden, dass z.B. eine zusätzliche Nut-und-Feder-Konstruktion bestehend aus Dämmmaterial gemeinsam mit dem Systemstelldübel die Aufgabe des beschriebenen Profils übernimmt.

Im Folgenden werden Ausführungsformen der Erfindungen anhand von Zeichnungen näher beschrieben.

Es zeigen
- Figur 1: einen Schnitt durch ein Wärmedämmverbundsystem mit eingesetztem Systemstelldübel und Verbindungsleiste,
- Figur 2: das Wärmedämmverbundsystem mit einer anderen Bauform des Systemstelldübels im Bezug auf dessen Dübelteller,
- Figur 3: der Systemstelldübel umfassend den eigentlichen Dübelkörper, die Stellschraube sowie den erfindungsgemäßen Dübelteller sowie
- Figur 4: eine schematische Darstellung des Wärmedämmverbundsystems zusammengesetzt aus einer Vielzahl von Wärmedämmplatten, wobei die Anordnung der Systemstelldübel und Dämmstoff-Verbindungsleisten dargestellt sind.

In Figur 1 ist auf der linken Bildseite schraffiert der Untergrund bzw. die Fassadenwand 1 zur Aufnahme des Dübels 2 erkennbar. In den Dübel 2 ist eingeschraubt die Stellschraube 3, die an ihrem freien Ende mit dem Schraubenkopf 4 durch den Dübelteller 5 greifend angeordnet ist. Es handelt sich bei Figur 1 hierbei um eine schematische Darstellung, bei der die eigentlichen Befestigungsmittel 6, die den Dübelteller 5 im Dämmmaterial 7 verankern, nicht dargestellt sind. Zwischen der Dämmplatte 7 und der Fassadenwand 1 ist zudem die Verklebungsschicht 13 dargestellt.

Diese Befestigungsmittel 6 sind schematisch in Figur 3 dargestellt, da hier lediglich das eigentliche Dübelsystem zu erkennen ist. Links des hier vertikal verlaufenden Dübeltellers 5 sind die Befestigungsmittel 6 erkennbar, die in diesem Fall hakenförmig ins Dämmmaterial 7 hineingedrückt werden, so dass diese wie Widerhaken ein ablösen des Dübeltellers 5 vom Dämmmaterial 7 verhindern.

Ebenfalls in Figur 3 ist schematisch angedeutet, dass die Stellschraube 3 durch dieses Befestigungsmittel 6 hindurchgeführt in den Dübel 2 eingreift. Die Pfeile 14 deuten hierbei die Rotationsbewegung der Stellschraube 3 an. Durch eine Rotationsbewegung dieser Stellschraube 3 wird diese in den Dübel 2 ein- bzw. aus diesem herausgeschraubt. Nach dem Einschrauben der Stellschraube 3 durch den Dübelteller 5 in den Dübel 2 wird ein Verschlussendstück 9 auf den Dübelteller 5 aufgeklipst und hält somit den Schraubenkopf 4 in einer Drehkammer 15 am Dübelteller 5 als Lager fest.

Auch das Verschlussendstück 9 wird hierbei in der Regel als Kunststoffkörper ausgeführt sein und über einen Klemmmechanismus fest auf dem Dübelteller 5 gehalten. Der Schraubenkopf 4 kann sich somit nicht mehr in einer horizontalen Ebene vom Dübelteller 5 aus wegbewegen, sondern verläuft immer in der Ebene des Dübelteller 5, wodurch bei einer Drehung des Schraubenkopfes 4, die weiterhin durch eine Durchbrechung des Verschlussendstücks 9 möglich ist, der Dübelteller 5 und somit auch das Dämmmaterial 7, in dem dieser Dübelteller 5 eingesetzt ist, in einer horizontalen Ebene verstellt werden kann und somit zu einer lotrechten Ausrichtung geführt werden kann.

Es ist in Figur 1 erkennbar, dass die als T-Profil ausgebildete Leiste 10 derart in die Dämmplatte 7 eingesetzt ist, dass sie zum einen den Fortsatz 8 des Dübeltellers 5 überlagert und zum anderen einen nach oben ragenden vertikalen Fortsatz 11 aufweist, der in eine entsprechende Nut im an diesem Dämmmaterial ansitzenden nicht dargestellten nächsten Dämmplattenelement eingreift und somit auch eine formschlüssige Verbindung zwischen diesen beiden Elementen bewirkt.

Das heißt, die Haltewirkung dieser Verbindungsleiste 10 erstreckt sich auch über den Bereich der aneinander stoßenden Dämmplatten 7 und bewirkt eine genaue Ausrichtung der Stosskanten zueinander und somit eine Vermeidung von Spaltbildungen. Gleichzeitig wirkt die positive Befestigungswirkung der Verbindungsleiste 10 im Zusammenspiel mit dem Dübelteller 5 in beide aneinanderstoßende Dämmplatten hinein.

Zudem bewirkt dieses Zusammenspiel zwischen Dübelteller 5 und Verbindungsleiste 10 eine zusätzliche Sicherheit dahingehend, dass der Dübelteller 5, sollte dieser aus dem Dämmmaterial 7 auf Grund von z.B. zu großer Gegendruckbelastung beim Setzvorgang ausbrechen, weiterhin auf dieser für das System und den Setzvorgang wichtigen Position verbleibt.

Es ist hierbei erkennbar, dass der rechte vertikal verlaufende hakenförmige Fortsatz 8 des Dübeltellers 5, wie dies in Figur 4 erkennbar ist, hinter dem nach unten weisenden Schenkel 12 des T-förmigen Profils 10 anliegt. Hierdurch kommt es zur Stützfunktion des T-Profils 10 bei einer Zugwirkung, in der beispielhaften Anordnung einer Zugrichtung nach rechts, auf diese Verbindungsleiste 10.

Zeichnerisch nicht dargestellt ist eine frontale Ansicht des im Dämmstoff 7 angeordneten Dübeltellers 5. Hierbei ist relevant, dass zum Einsetzen des Dübeltellers 5 eine Vorfräsung der Dämmplatte 7 an der gewünschten Stelle mit einem Systemfräser erfolgt. Dies ist erforderlich, um den Dübelteller 5 durch die Falz hindurchführen zu können. Der entsprechende Systemfräser ist hierbei angepasst an die Außenkontur des Dübeltellers 5 geformt, sodass eine entsprechende plattenbündige Einpassung des Dübeltellers 5 in diese ausgefräste Aufnahme vorgenommen werden kann. Es wird somit sichergestellt, dass der Dübelteller 5 in das Dämmmaterial 7 leicht versenkt eingepasst werden kann, so dass ein Hervorstehen des Dübeltellers 5 nicht hinderlich ist für die in die Falz einzusetzende nächste Dämmplatte 7.

Gleichzeitig bewirkt der Systemfräser, dass eine Vorbohrung durch das Dämmmaterial 7 erfolgt, in die der eigentliche Systemstelldübel eingeführt wird. Es ergibt sich hieraus, dass die längs verlaufende Nut, in die die in Figur 1 erkennbare Verbindungsleiste 10 eingesteckt wird, lediglich im Bereich der Aufnahme des Dübeltellers 5 durch den Systemfräser weggefräst ist. Die Verbindungsleiste 10 wird somit in den Bereichen links und rechts der frei gefrästen Dübeltelleraufnahme sicher in dieser Nut geführt und gehalten.

Der am Dübelteller 5 ansitzende Fortsatz 8 hat zudem eine zusätzlich abstützende Funktion als Distanzstück, da er in der Falz eingepasst sitzt und durch die aufgesteckte Verbindungsleiste 10 eine weitere Stabilisierung des Dübeltellers 5 in der Dämmplatte 7 bewirkt.

In Figur 2 ist eine andere Bauform des Wärmedämmverbundsystems dargestellt, in der eine einfachere Bauform des Dübeltellers 5 mit einem lediglich einfach rechtwinklig abgewinkelten Fortsatz 8 als Distanzstück vorgesehen ist, welches an einer Verbindungsleiste 10 anliegt, die als einfache Leiste und nicht als T-Profil ausgebildet ist.

Schließlich zeigt Figur 4 eine Verteilung der Befestigungsmittel an einer Anordnung von Wärmedämmplatten 7 als Wärmedämmverbundsystem. Es ist hierbei in der Zeichnung lediglich schematisch dargestellt, dass die Systemstelldübel 3 in Zusammenwirkung mit den Dämmstoff-Verbindungsleisten 10 im Bereich der Stosskanten der einzelnen Dämmplatten 7 angeordnet sind. Es ist hierbei lediglich ein Systemstelldübel pro Dämmplatte vorgesehen, was nur dadurch realisierbar ist, dass das erfindungsgemäße System eine Kombination des Systemstelldübels 3 mit dem Dübelteller 5 und den Dämmstoff-Verbindungeleisten 10 vorsieht.

## Patentansprüche

1. Systemstelldübel zur Befestigung von Dämmplatten (7) eines Wärmedämmverbundsystems umfassend einen Kunststoffdübel (2) oder Stahldübel, eine Stellschraube (3) sowie einen an der Stellschraube angeordneten Dübelteller (5), wobei auf der zur Anlage am Dämmmaterial (7) vorgesehenen Unterseite des Dübeltellers (5) eine oder mehrere Aufkantungen (6) oder andere mechanische Haltemittel angeordnet sind, die sich beim Einsetzen des Dübeltellers (5) in das Dämmmaterial (7) einschneiden und den Dübelteller (5) am Dämmmaterial (7) fixieren,
**dadurch gekennzeichnet, dass**
von der Oberseite des Dübeltellers (5) ein Distanzstück (8) in Form eines Fortsatzes absteht, der dazu geeignet ist, eine Ausrichtung des Dübeltellers (5) im Stufenfalz des Dämmmaterials einer Dämmplatte (7) sowie eine Abstützung zur Fixierung des Dübeltellers (5) zu bewirken.

2. Systemstelldübel nach Anspruch 1,
**dadurch gekennzeichnet, dass**
das von der Oberseite des Dübeltellers (5) abstehende Distanzstück (8) in Form eines haken- oder U-förmigen Fortsatzes ausgebildet ist.

3. Systemstelldübel nach Anspruch 1 oder 2,
**dadurch gekennzeichnet, dass**
am Dübelkopf oder am Dübelhals Verklemmvorrichtungen (6) mit Widerhaken angeordnet sind, welche sich beim Eindrehen der Stellschraube (3) nach außen drücken und somit den Systemstelldübel im Dämmstoff (7) verklemmen.

4. Systemstelldübel nach Anspruch 1,
**dadurch gekennzeichnet, dass**
auf der Rückseite des Dübeltellers (5) eine oder mehrere versenkbare flexible Aufkantungen (6) angeordnet sind, die lamellenartig umlaufend oder widerhakenartig dreieckig ausgebildet sind, welche Unterlegscheiben durch Aufklipsen aufnehmen können, wodurch eine stufenlose Justierung der Dämmstoffe (7) zum Untergrund hin in Verbindung mit dem Verschlussendstück problemlos möglich wird.

5. Systemstelldübel nach einem der Ansprüche 1 bis 4,
**dadurch gekennzeichnet, dass**
in der Ebene des Dübeltellers (5) ein Verschlussendstück (9) nach Einsetzen der Stellschraube (3) fixiert wird, wobei das Verschlussendstück (9) eine Durchbrechung zur Durchführung eines Werkzeugs zum Stellschraubenkopf (4) aufweist, sodass sich im Dübelteller (5) eine Lagerung des Schraubenkopfes (4) in Gestalt einer Drehkammer zwischen dem Dübelteller (5) und dem Verschlussendstück (9) ergibt.

6. Systemstelldübel nach einem Anspruch 1 bis 5,
**dadurch gekennzeichnet, dass**
die Verbindungsleiste (10) auf den in der Hinterfräsung angeordneten hakenförmigen Fortsatz (8) dergestalt aufgesetzt wird, dass die Verbindungsleiste (10) von dem hakenförmigen Abschnitt des Fortsatzes (8) hintergriffen wird.

7. Wärmedämmverbundsystem bestehend aus einer Vielzahl von Wärmedämmplatten (7) sowie Systemstelldübeln gemäß einem der Ansprüche 1-6, wobei die Wärmedämmplatten dazu vorgesehen sind zu einem Flächenverbund zusammengesetzt und durch Verklebung und Dübelung mittels der Systemstelldübel an einer Außenwand (1) eines Gebäudes befestigt zu werden, wobei die Stellschrauben (3) zur Befestigung der Dämmplatten (7) endseitig in den Dübeltellern (5) geführt sind, die mit dem Dammmaterial (7) verbindbar sind,
wobei das Wärmedämmverbundsystem Dämmstoff-Verbindungsleisten (10) umfasst, und wobei die Dübelteller (5) mit den Dämmstoff-Verbindungsleisten (10) verbindbar sind,
**dadurch gekennzeichnet, dass**
- diese Dämmplatten (7) an ihren Stosskanten umlaufende Stufenfalzen aufweisen,
- wobei die Stufenfalzen und die Systemstelldübel derart ausgebildet sind, dass die Verdübelung jeweils im abgestuft verjüngten Abschnitt der Stufenfalz erfolgt, wodurch die Verdübelung und der nach außen weisenden Stufenfalz dieses Elementes vom nächstfolgenden Dämmplattenelement (7) abgedeckt werden und
- wobei die Dämmstoff-Verbindungsleisten dazu vorgesehen sind in entsprechende Aufnahmenuten in den Stufenfalzen der Dämmplatten (7) dergestalt einzugreifen, dass jeweils ein Abschnitt der Dämmstoff-Verbindungsleisten (10) in die aneinanderliegenden Stoßkanten der Stufenfalzen der Dämmplatten (7) diese verbindend eingreift.

8. Wärmedämmverbundsystem nach Anspruch 7,
**dadurch gekennzeichnet, dass**
die Stufenfalz der Wärmedämmplatten (7) eine zusätzliche abgesenkte Hinterfräsung aufweist, in der der Dübelteller (5) des Systemstelldübels mittels des vom Dübelteller (5) abgeneigten Distanzstückes (8) angeordnet ist.

9. Wärmedämmverbundsystem nach Anspruch 8,
**dadurch gekennzeichnet**, das
- das Distanzstücks (8) am Dübelteller (5) als hakenförmiger oder U-hakenförmiger Fortsatz ausgebildet ist,
- wobei eine Verbindung des Dübeltellers (5) über dieses Distanzstück (8) mit der in der Stufenfalz des Dämmmaterials (7) angeordneten Verbindungsleiste (10) erfolgt.

10. Wärmedämmverbundsystem nach einem der vorangegangenen Ansprüche 7 bis 9,
**dadurch gekennzeichnet, dass**
der Dübelteller (5) des Systemstelldübels in einer zuvor passgenau erstellten Ausfräsung im Falz derart versenkt angeordnet ist, dass er planbündig in dieser Ausfräsung versenkbar ist und somit die hier aufsetzende nächste Stufenfalz plan anliegen kann.

11. Wärmedämmverbundsystem nach einem der vorangegangenen Ansprüche,
**dadurch gekennzeichnet, dass**
die Dämmstoff-Verbindungsleisten (10), die in entsprechende Aufnahmenuten in den Stufenfalzen der Dämmplatten (7) eingreifen, T-förmig ausgebildet sind.

12. Wärmedämmverbundsystem nach Anspruch 7 oder 8,
**dadurch gekennzeichnet, dass**
der Systemstelldübel direkt durch eine flache Verbindungsleiste (10) geführt wird, und somit der Dübelteller (5) außenseitig auf dieser Flachleiste aufsitzt.

## Claims

1. System positioning anchor for fastening insulating panels (7) of a thermal insulation composite system, comprising a plastic anchor (2) or steel anchor, an adjusting screw (3) and an anchor plate (5) arranged on the adjusting screw, wherein the underside of the anchor plate (5) that is intended to bear against the insulating material (7) has arranged thereon one or more upstands (6) or other mechanical holding means which, when inserting the anchor plate (5), cut into the insulating material (7) and fix the anchor plate (5) on the insulating material (7),
**characterized in that**
a spacer (8) in the form of an extension projects from the upper side of the anchor plate (5) and is suitable for aligning the anchor plate (5) in the stepped rebate of the insulating material of an insulating panel (7) and for providing a support for fixing the anchor plate (5).

2. System positioning anchor according to Claim 1,
**characterized in that**
the spacer (8) projecting from the upper side of the anchor plate (5) is designed in the form of a hook- or U-shaped extension.

3. System positioning anchor according to Claim 1 or 2,
**characterized in that**
the anchor head or the anchor neck has arranged thereon clamping devices (6) with barbs which press outwardly when screwing in the adjusting screw (3) and thus clamp the system positioning anchor in the insulating material (7).

4. System positioning anchor according to Claim 1,
**characterized in that**
the rear side of the anchor plate (5) has arranged thereon one or more lowerable flexible upstands (6) which are designed to run around in a lamellalike manner or to have a barb-like triangular shape and which can receive washers by clipping on, with the result that a stepless adjustment of the insulating materials (7) with respect to the underlying structure in conjunction with the closure end piece is possible without a problem.

5. System positioning anchor according to one of Claims 1 to 4,
**characterized in that**
a closure end piece (9) is fixed in the plane of the anchor plate (5) after inserting the adjusting screw (3), wherein the closure end piece (9) has a through-opening for guiding through a tool to the adjusting screw head (4), thereby producing in the anchor plate (5) a bearing for the screw head (4) in the form of a screwing chamber between the anchor plate (5) and the closure end piece (9).

6. System positioning anchor according to one of Claims 1 to 5,
**characterized in that**
the connecting strip (10) is placed on the hook-shaped extension (8), which is arranged in the relief-milled portion, in such a way that the hook-shaped portion of the extension (8) engages behind the connecting strip (10).

7. Thermal insulating composite system comprising a plurality of thermal insulating panels (7) and system positioning anchors according to one of Claims 1-6, wherein the thermal insulating panels are intended to be assembled to form a sheet-like assembly and to be fastened to an outer wall (1) of a building by adhesive bonding and anchoring by means of the system positioning anchors, wherein, to fasten the insulating panels (7), the adjusting screws (3) are guided at the end into the anchor plates (5) which can be connected to the insulating material (7), wherein the thermal insulation composite system comprises insulating material connecting strips (10) and wherein the anchor plates (5) can be connected to the insulating material connecting strips (10),
**characterized in that**
- these insulating panels (7) have peripheral stepped rebates at their butting edges,
- wherein the stepped rebates and the system positioning anchors are designed in such a way that the anchoring takes place in each case in the portion of the stepped rebate that is tapered in a graduated manner, with the result that the anchoring and the outwardly directed stepped rebate of this element are covered by the immediately following insulating panel element (7), and
- wherein the insulating material connecting strips are intended to engage in corresponding receiving grooves in the stepped rebates of the insulating panels (7) in such a way that in each case a portion of the insulating material connecting strips (10) engages in the contiguous butting edges of the stepped rebates of the insulating panels (7), connecting the latter.

8. Thermal insulation composite system according to Claim 7,
**characterized in that**
the stepped rebate of the thermal insulating panels (7) has an additional sunken relief-milled portion in which the anchor plate (5) of the system positioning anchor is arranged by means of the spacer (8) inclined away from the anchor plate (5).

9. Thermal insulation composite system according to Claim 8,
**characterized in that**
- the spacer (8) on the anchor plate (5) is designed as a hook-shaped or U-hook-shaped extension,
- wherein the anchor plate (5) is connected via this spacer (8) to the connecting strip (10) arranged in the stepped rebate of the insulating material (7).

10. Thermal insulation composite system according to one of the preceding Claims 7 to 9,
**characterized in that**
the anchor plate (5) of the system positioning anchor is arranged so as to be sunk in a milled-out portion in the rebate that has been produced beforehand in an accurately fitting manner with the anchor plate, in such a way that the latter can be sunk in a plane-flush manner in this milled-out portion and thus the next stepped rebate placed here can bear flat.

11. Thermal insulation composite system according to one of the preceding claims,
**characterized in that**
the insulating material connecting strips (10) which engage in corresponding receiving grooves in the stepped rebates of the insulating panels (7) are designed to be T-shaped.

12. Thermal insulation composite system according to Claim 7 or 8,
**characterized in that**
the system positioning anchor is guided directly through a flat connecting strip (10), and thus the anchor plate (5) is seated on the outer side on this flat strip.

## Revendications

1. Cheville de réglage de système pour la fixation de plaques d'isolation (7) d'un système de raccordement d'isolation thermique, comprenant une cheville en plastique (2) ou une cheville en acier, une vis de réglage (3) ainsi qu'une coupelle de cheville (5) disposée sur la vis de réglage, un ou plusieurs rebords (6) ou d'autres moyens de retenue mécaniques étant disposés sur le côté inférieur de la coupelle de cheville (5) prévu pour l'application contre le matériau d'isolation (7), lesquels mordent dans le matériau d'isolation (7) lors de l'insertion de la coupelle de cheville (5) et fixent la coupelle de cheville (5) au matériau d'isolation (7),
**caractérisée en ce**
**qu'**un élément d'espacement (8) sous la forme d'une saillie fait saillie depuis le côté supérieur de la coupelle de cheville (5), laquelle saillie est appropriée pour provoquer une orientation de la coupelle de cheville (5) dans le pli étagé du matériau d'isolation d'une plaque d'isolation (7) ainsi qu'un support pour la fixation de la coupelle de cheville (5).

2. Cheville de réglage de système selon la revendication 1,
**caractérisée en ce que**
l'élément d'espacement (8) faisant saillie depuis le côté supérieur de la coupelle de cheville (5) est réalisé sous la forme d'une saillie en forme de crochet ou en forme de U.

3. Cheville de réglage de système selon la revendication 1 ou 2,
**caractérisée en ce que**
des dispositifs de serrage (6) avec des butées sont disposés sur la tête de cheville ou au niveau du col de cheville, lesquels pressent vers l'extérieur lors du vissage de la vis de réglage (3) et serrent ainsi la cheville de réglage de système dans le matériau d'isolation (7).

4. Cheville de réglage de système selon la revendication 1,
**caractérisée en ce que**
sur le côté arrière de la coupelle de cheville (5) sont disposés un ou plusieurs rebords (6) flexibles pouvant être enfoncés, qui sont réalisés en forme de lamelles de manière périphérique ou en forme de butées sous forme triangulaire, lesquels peuvent recevoir des rondelles par enclipsage, de sorte qu'un ajustement continu des matériaux d'isolation (7) vers le subjectile soit possible sans difficulté en association avec l'embout de fermeture.

5. Cheville de réglage de système selon l'une quelconque des revendications 1 à 4,
**caractérisée en ce**
**qu'**un embout de fermeture (9) est fixé dans le plan de la coupelle de cheville (5) après l'insertion de la vis de réglage (3), l'embout de fermeture (9) présentant une ouverture pour le guidage d'un outil vers la tête de vis de réglage (4), de sorte qu'un support de la tête de vis (4) sous la forme d'une chambre rotative entre la coupelle de cheville (5) et l'embout de fermeture (9) soit formé dans la coupelle de cheville (5).

6. Cheville de réglage de système selon l'une quelconque des revendications 1 à 5,
**caractérisée en ce que**
la nervure de liaison (10) est placée sur la saillie (8) en forme de crochet disposée dans le détalonnage de telle sorte que la nervure de liaison (10) soit saisie par l'arrière par la portion en forme de crochet de la saillie (8).

7. Système de raccordement d'isolation thermique constitué d'une pluralité de plaques d'isolation thermique (7) et de chevilles de réglage de système selon l'une quelconque des revendications 1 à 6, dans lequel les plaques d'isolation thermique sont prévues pour être assemblées pour former une juxtaposition de surfaces et pour être fixées par collage et chevillage au moyen des chevilles de réglage de système à une paroi extérieure (1) d'un bâtiment, les vis de réglage (3) étant guidées, pour la fixation des plaques d'isolation (7), du côté de l'extrémité dans les coupelles de cheville (5), qui peuvent être raccordées au matériau d'isolation (7), le système de raccordement d'isolation thermique comprenant des nervures de raccordement de matériau d'isolation (10) et les coupelles de cheville (5) pouvant être raccordées aux nervures de raccordement de matériau d'isolation (10), **caractérisé en ce que**
- ces plaques d'isolation (7) présentent au niveau de leurs arêtes de bout des plis étagés périphériques,
- les plis étagés et les chevilles de réglage de système étant réalisés de telle sorte que le chevillage s'effectue à chaque fois dans la portion rétrécie de manière étagée du pli étagé, de sorte que le chevillage et le pli étagé tourné vers l'extérieur de cet élément soient recouverts par l'élément de plaque d'isolation suivant (7) et
- les nervures de raccordement de matériau d'isolation étant prévues pour s'engager dans des rainures de réception correspondantes dans les plis étagés des plaques d'isolation (7) de telle sorte qu'à chaque fois une portion des nervures de raccordement de matériau d'isolation (10) s'engage dans les arêtes de bout juxtaposées des plis étagés des plaques d'isolation (7) en raccordant celles-ci.

8. Système de raccordement d'isolation thermique selon la revendication 7,
**caractérisé en ce que**
le pli étagé des plaques d'isolation thermique (7) présente un détalonnage abaissé supplémentaire dans lequel est disposée la coupelle de cheville (5) de la cheville de réglage de système au moyen de l'élément d'espacement (8) incliné depuis la coupelle de cheville (5).

9. Système de raccordement d'isolation thermique selon la revendication 8,
**caractérisé en ce que**
- l'élément d'espacement (8) est réalisé au niveau de la coupelle de cheville (5) sous forme de saillie en forme de crochet ou en forme de crochet en U,
- un raccord de la coupelle de cheville (5) s'effectuant par le biais de cet élément d'espacement (8) à la nervure de raccordement (10) disposée dans le pli étagé du matériau d'isolation (7).

10. Système de raccordement d'isolation thermique selon l'une quelconque des revendications précédentes 7 à 9,
**caractérisé en ce que**
la coupelle de cheville (5) de la cheville de réglage de système est disposée de manière renfoncée dans un fraisage dans le pli créé préalablement avec ajustement serré de telle sorte qu'elle puisse être enfoncée en affleurement à plat dans ce fraisage et que le pli étagé suivant se plaçant dessus puisse ainsi être appliqué à plat.

11. Système de raccordement d'isolation thermique selon l'une quelconque des revendications précédentes,
**caractérisé en ce que**
les nervures de raccordement de matériau d'isolation (10) qui s'engagent dans des rainures de réception correspondantes dans les plis étagés des plaques d'isolation (7) sont réalisées en forme de T.

12. Système de raccordement d'isolation thermique selon la revendication 7 ou 8,
**caractérisé en ce que**
la cheville de réglage de système est guidée directement par une nervure de raccordement plate (10) et par conséquent la coupelle de cheville (5) repose du côté extérieur sur cette nervure plate.
